# DEMANDE DE BREVET EUROPEEN

(11) **EP 0 477 110 A1**
(43) Date de publication de la demande: **25.03.1992**
(21) Numéro de dépôt: 91420307.0
(22) Date de dépôt: 02.09.1991
(51) Int. Cl.: A62B 35/00

(54) **Cuissard pour la pratique de l'escalade**

(30) Priorité: 04.09.1990 FR 9011238
(71) Demandeur: SOCIETE NOUVELLE MILLET, F-74600 Seynod (FR)
(72) Inventeur: Boulourd, Bernard, F-74600 Seynod (FR)
(74) Mandataire: Maureau, Philippe

(57) **Abrégé**

Cuissard du type comprenant deux éléments entourant les cuisses et une ceinture présentant une pièce, éventuellement rembourrée, venant au contact du corps du grimpeur, et une sangle qui, de largeur inférieure à la pièce rembourrée et entourant celle-ci, est équipée de moyens de fermeture sur elle-même.

Selon l'invention, la pièce (7) venant au contact du corps du grimpeur est réalisée en deux parties, une première partie (7a) sur laquelle est fixée la sangle (8) sur toute sa longueur de contact avec elle, et une seconde partie (7b) montée coulissante sur la sangle, avec possibilité de chevauchement de la première partie, au moins à l'une des extrémités de celle-ci.

Application à la réalisation d'un cuissard à longueur de ceinture réglable.

## Description

La présente invention a pour objet un cuissard pour la pratique de l'escalade.

L'escalade en falaise, ou en école d'escalade sur des rochers ou sur des murs artificiels, nécessite une assurance du grimpeur à l'aide d'une corde, tout en laissant celui-ci bénéficier d'une bonne liberté de ses mouvements. A cet effet, les grimpeurs sont équipés de cuissards assurant une retenue seulement au niveau des cuisses et du bassin.

Un cuissard comprend une ceinture, ainsi que deux éléments entourant les cuisses du grimpeur, ces deux éléments et la ceinture étant équipés de moyens d'accrochage à une corde. De façon connue, la ceinture comporte une pièce, éventuellement rembourrée, venant au contact du corps du grimpeur, et une sangle qui, de largeur inférieure à cette pièce, entoure celle-ci sur laquelle elle est fixée par couture sur la presque totalité de sa longueur. La ceinture d'un cuissard est fermée par chevauchement des deux extrémités de la pièce venant au contact du corps du grimpeur, et par fermeture de la sangle à l'aide d'une boucle par exemple. Toutefois, la latitude de réglage résultant du chevauchement des deux extrémités de la pièce centrale est très faible, ne permettant qu'une latitude de réglage correspondant à une ou deux tailles de ceinture. Il en résulte qu'il convient pour un grimpeur d'acheter un cuissard qui soit parfaitement adapté à sa taille. Cela exclut que le grimpeur puisse prêter son cuissard à un autre grimpeur de taille différente. Cela pose également un problème pour les écoles d'escalade qui fournissent du matériel aux grimpeurs, ces écoles devant disposer d'un grand nombre de cuissard de différentes tailles.

Le but de l'invention est de remédier à ces inconvénients en fournissant un cuissard qui soit susceptible de s'adapter de façon simple et rapide à un grand nombre de tailles, par réglage de la longueur de la ceinture, complété par un réglage, connu en soi, de la longueur des éléments entourant les cuisses.

A cet effet, le cuissard qu'elle concerne, du type comprenant deux éléments entourant les cuisses et une ceinture présentant une pièce, éventuellement rembourrée, venant au contact du corps du grimpeur et une sangle qui, de largeur inférieure à la pièce rembourrée et entourant celle-ci, est équipée de moyens de fermeture sur elle-même, est caractérisée en ce que la pièce venant au contact du corps du grimpeur est réalisée en deux parties, une première partie sur laquelle est fixée la sangle sur toute sa longueur de contact avec elle, et une seconde partie montée coulissante sur la sangle, avec possibilité de chevauchement de la première partie, au moins à l'une des extrémités de celle-ci.

Lorsqu'un grimpeur prend un cuissard, il lui suffit de l'enfiler, et de régler le chevauchement de la partie montée coulissante sur la sangle, vis-à-vis de la partie fixée sur la sangle jusqu'à obtenir une bonne longueur de ceinture. Une fois réglée la longueur de la pièce prenant appui sur le corps, il suffit à l'utilisateur de réaliser la fermeture de la ceinture par fermeture de la sangle, de façon traditionnelle. Selon une caractéristique de l'invention le montage sur la sangle de la seconde partie de la pièce prenant appui sur le corps du grimpeur est réalisé à l'aide de passants fixés sur cette partie de la pièce, et qui sont traversés par la sangle.

Cet agencement donne une latitude de réglage importante de la seconde partie de la pièce prenant appui sur le corps du grimpeur vis-à-vis de la première partie.

Conformément à une autre caractéristique de l'invention les passants sont disposés à proximité d'une extrémité de la seconde partie de la pièce prenant appui sur le corps du grimpeur, et plus précisément de l'extrémité opposée à celle venant en chevauchement de la première partie, du côté de l'intérieur de celle-ci.

Avantageusement, dans leurs zones respectives de chevauchement, les première et seconde parties de la pièce comportent, sur leurs faces en regard, des bandes de matériau auto-agrippant à boucles et crochets.

Cette disposition permet de réaliser une fixation des première et seconde parties de la pièce dans leurs zones de chevauchement de façon simple et rapide à l'aide de bandes de matériau auto-agrippant, par exemple tel que celui connu sous la marque VELCRO.

De préférence, dans la mesure où la seconde partie de la pièce s'étend notamment dans la zone postérieure de la ceinture, une boucle est montée coulissante sur la sangle dans cette zone, qui est traversée par une sangle qui relie les deux éléments entourant les cuisses, à partir des zones postérieures de ceux-ci.

Cette caractéristique permet de régler la longueur de la ceinture, tout en assurant un positionnement central et arrière du point de guidage de la sangle reliant les parties postérieures des deux éléments entourant les cuisses.

De toute façon l'invention sera bien comprise, à l'aide de la description qui suit, en référence au dessin schématique annexé représentant, à titre d'exemple non limitatif, une forme d'exécution de ce cuissard.
Figure 1 en est une vue en perspective de l'avant ;
Figure 2 en est une vue en perspective à échelle agrandie, de la partie formant ceinture en position ouverte ;
Figures 3 et 4 sont deux vues très schématiques de dessus de la ceinture dans deux positions de réglage.

Le cuissard représenté au dessin comprend une ceinture 2, ainsi que deux éléments 3 destinés à entourer les cuisses du grimpeur, chaque élément 3 étant constitué par une sangle 4, de longueur réglable à l'aide d'une boucle 5. Les deux éléments 3 sont reliés l'un à l'autre à leur extrémité avant par une sangle 6.

La ceinture 2 comprend, pour sa part, une pièce 7 destinée à prendre appui contre le corps du grimpeur, et une sangle 8 constituant l'élément assurant la résistance de la ceinture, de longueur réglable, et susceptible d'être refermée sur elle-même à l'aide d'une boucle 9. Un anneau de sangle 10 relie la sangle 6 à la sangle 8, assurant ainsi une liaison souple entre la ceinture 2 et les éléments 3 entourant les cuisses. Pour assurer un bon positionnement des éléments 3 entourant les cuisses, ceux-ci sont reliés à leur extrémité postérieure par une sangle 12, dont les extrémités sont fixées sur les deux éléments 3, et dont la partie centrale traverse une boucle 13 montée sur la sangle 8.

Conformément à la caractéristique essentielle de l'invention, la pièce 7 venant au contact du corps du grimpeur comprend deux parties, à savoir une première partie 7a sur laquelle est fixée la sangle 8 par couture sur toute sa longueur de contact avec elle, et une seconde partie 7b montée coulissante sur la sangle, avec possibilité de chevauchement de la première partie 7a au moins à l'une de ses extrémités.

Le montage coulissant est réalisé par l'intermédiaire de deux passants 14, solidaires de la partie 7b, traversés par la sangle 8. Ces passants 14 sont disposés à proximité de l'extrémité de la partie 7b opposée à celle venant en chevauchement avec la partie 7a. Les parties 7a et 7b sont revêtues sur leur face en regard destinées à venir en chevauchement, chacune d'une bande auto-agrippante 15, 16 respectivement, réalisée par exemple en un matériau connu sous la marque VELCRO.

En outre, la boucle 13 qui est traversée par la sangle arrière 12 est montée coulissante sur la partie 7b.

Les figures 3 et 4 montrent la ceinture 2 de ce cuissard dans deux positions de serrage, correspondant à deux tailles différentes, la ceinture dans la position représentée à la figure 3 possédant un périmètre inférieur à celui de la position représentée à la figure 4.

En pratique, l'utilisateur enfile le baudrier alors que les parties 7a et 7b sont désolidarisées l'une de l'autre. Il fait ensuite coulisser la partie 7b le long de la sangle 8, jusqu'à ce que la longueur cumulée des parties 7a et 7b corresponde sensiblement à son tour de taille. Les parties 7a et 7b sont alors bloquées l'une par rapport à l'autre dans la zone de chevauchement grâce aux bandes auto-agrippantes 15, 16. La sangle 8 est ensuite fermée par serrage au niveau de la boucle 9. Les éléments de tour de cuisses 3 peuvent être réglés par actionnement sur les boucles 5 qui assurent leur fermeture.

Comme il va de soi, l'invention ne se limite pas à la seule forme d'exécution de ce cuissard, décrite ci-dessus à titre d'exemple, elle en embrasse au contraire toutes les variantes. C'est ainsi notamment que les moyens assurant le guidage de la sangle 8 par rapport à la partie 7 pourraient être différents, ou encore que les moyens de blocage de la partie 7a par rapport à la partie 7b, dans la zone de chevauchement de celles-ci, pourraient être différents et constitués non pas par des bandes auto-agrippantes mais par des boutons-pression, sans que l'on sorte pour autant du cadre de l'invention.

## Revendications

**1.-** Cuissard pour la pratique de l'escalade, du type comprenant deux éléments entourant les cuisses et une ceinture présentant une pièce, éventuellement rembourrée, venant au contact du corps du grimpeur, et une sangle qui, de largeur inférieure à la pièce rembourrée et entourant celle-ci, est équipée de moyens de fermeture sur elle-même, caractérisé en ce que la pièce (7) venant au contact du corps du grimpeur est réalisée en deux parties, une première partie (7a) sur laquelle est fixée la sangle (8) sur toute sa longueur de contact avec elle, et une seconde partie (7b) montée coulissante sur la sangle, avec possibilité de chevauchement de la première partie, au moins à l'une des extrémités de celle-ci.

**2.-** Cuissard selon la revendication 1, caractérisé en ce que le montage sur la sangle de la seconde partie (7b) de la pièce (7) prenant appui sur le corps du grimpeur est réalisé à l'aide de passants (14) fixés sur cette partie (7b) de la pièce, et qui sont traversés par la sangle (8).

**3.-** Cuissard selon la revendication 2, caractérisé en ce que les passants (14) sont disposés à proximité d'une extrémité de la seconde partie (7b) de la pièce (7) prenant appui sur le corps du grimpeur, et plus précisément de l'extrémité opposée à celle venant en chevauchement de la première partie (7a), du côté de l'intérieur de celle-ci.

**4.-** Cuissard selon la revendication 3, caractérisé en ce que dans leurs zones respectives de chevauchement les première et seconde parties de la pièce (7) comportent, sur leurs faces en regard, des bandes (15, 16) de matériau auto-agrippant à boucles et crochets.

**5.-** Cuissard selon l'une quelconque des revendications 1 à 4, caractérisé en ce que dans la mesure où la seconde partie (7b) de la pièce (7) s'étend notamment dans la zone postérieure de la ceinture (2), une boucle (13) est montée coulissante sur la sangle (8) dans cette zone, qui est traversée par une sangle (12) qui relie les deux éléments (3) entourant les cuisses, à partir des zones postérieures de ceux-ci.
